# EUROPÄISCHE PATENTANMELDUNG

(11) **EP 4 098 172 A1**
(43) Veröffentlichungstag der Anmeldung: **07.12.2022**
(21) Anmeldenummer: 21177525.9
(22) Anmeldetag: 03.06.2021
(51) Int. Cl.: A47L 15/22

(54) **SPRÜHVORRICHTUNG FÜR EINE REINIGUNGSMASCHINE ZUM REINIGEN VON MEDIZINISCHEN, PHARMAZEUTISCHEN UND/ODER LABOR-UTENSILIEN**

(71) Anmelder: Belimed Life Science AG, 8583 Sulgen (CH)
(72) Erfinder: Althammer, Jürgen, 84559 Kraiburg a. Inn (DE)
(74) Vertreter: Hepp Wenger Ryffel AG

(57) **Zusammenfassung**

Die Erfindung bezieht sich auf eine Sprühvorrichtung, eine Reinigungsmaschine zum Reinigen von medizinischen, pharmazeutischen und/oder Labor-Utensilien, eine Umrüstvorrichtung zum Umrüsten einer hydraulischen Sprühvorrichtung und ein Verfahren zum Reinigen von medizinischen, pharmazeutischen und/oder Labor-Utensilien. Mindestens ein Wascharm (3, 3a) ist drehbar auf einer Achse (4) angeordnet ist und aus einer Reinigungsfluidzuleitung (5) in der Achse (4) mit Reinigungsfluid speisbar. Der Wascharm (3, 3a) mit Austrittsöffnungen (6) versehen ist, aus denen Reinigungsfluid-Strahlen auf die Utensilien (8) lenkbar sind. Die Sprühvorrichtung (2) weist eine Antriebsvorrichtung (9) zum aktiven Antreiben des Wascharms (3, 3a) auf. Die Antriebsvorrichtung (9) umfasst eine Turbine (11), die mit dem Wascharm (3, 3a) in einer Wirkverbindung steht, derart, dass eine Drehung der Turbine (11) zu einer Drehung des Wascharms(3, 3a) führt. Die Antriebsvorrichtung (9) weist ausserdem eine von der Reinigungsfluidzuleitung (5) separate Antriebsfluidleitung (10, 10a) auf. Die Turbine (11) ist von einem aus der separaten Antriebsfluidleitung (10, 10a) ausströmendes Antriebsfluid antreibbar.

## Beschreibung

Die Erfindung bezieht sich auf eine Sprühvorrichtung, eine Reinigungsmaschine zum Reinigen von medizinischen, pharmazeutischen und/oder Labor-Utensilien, eine Umrüstvorrichtung zum Umrüsten einer hydraulischen Sprühvorrichtung und ein Verfahren zum Reinigen von medizinischen, pharmazeutischen und/oder Labor-Utensilien.

In Reinigungsmaschinen werden medizinischen, pharmazeutischen und/oder Labor-Utensilien mit einer Waschflüssigkeit, einer Spülflüssigkeit und/oder Trocknungsluft beaufschlagt werden.

Wie zum Beispiel in der EP2452606A1 beschrieben ist, kann ein Waschgut-Aufnahmewagen, der in einen Waschraum führbar ist, eine oder mehrere übereinander angeordnete Etagen oder Ebenen aufweisen, in denen das Waschgut entweder direkt oder in Körben angeordnet werden kann, wobei jeder dieser Ebenen zumindest ein Wascharm zugeordnet ist. Der Wascharm kann am Waschgut-Aufnahmewagen oder im Waschraum angeordnet sein.

Der Wascharm ist um eine vertikale oder horizontale Drehachse drehbar, die gleichzeitig zur Zuführung eines Reinigungsmediums, wie einer Waschflüssigkeit, einer Spülflüssigkeit oder Trocknungsluft, über Kanäle dient, die zum Beispiel beim Einschieben des Waschgut-Aufnahmewagens in den Waschraum mit einer in dem Waschraum angeordneten Zuführungs- und Verteilereinrichtung verbunden werden.

Bei einer hydraulischen Sprühvorrichtung kann durch entsprechende Gestaltung der Austrittsrichtung der Reinigungsmedien-Strahlen aus den Wascharmen ein Antrieb der Wascharme um deren Drehachse erreicht werden.

Aus der EP0321025A2 sind Wascharme bekannt, deren Drehwelle mit einer Turbine verbunden ist, die von dem Reinigungsfluid angetrieben wird. Die EP1183983A2 zeigt Turbinenschaufeln im Wascharm, die eine Drehbewegung erzeugen, wenn Wasser über die Turbinenschaufeln in den Wascharm strömt.

Bei diesen bekannten hydraulisch betriebenen Wascharmen ist die Drehzahl des Wascharms stets mit der Menge und/oder dem Druck des abgegebenen Reinigungsfluids korreliert.

Es sind auch Reinigungsmaschinen bekannt, bei denen eine Antriebsvorrichtung zum aktiven Antreiben des Wascharms vorgesehen ist, sodass die Drehung des Wascharms unabhängig von der Zufuhrmenge des Reinigungsfluids ist.

So zeigt beispielweise die DE102007038673B3 einen elektromotorischen Antrieb, der unterhalb des Spülraums angeordnet ist und bei dem die Antriebswelle über ein Getriebe, zum Beispiel eine Zahnradgetriebe, mit dem Sprüharm verbunden ist. Wie in der WO2021016608 A1 gezeigt ist, können die Drehachse der Antriebswelle und die Drehachse des Wascharms parallel zueinander und beabstandet voneinander angeordnet sein.

Aus der EP2480118B1 ist bekannt, den Wascharm mit einem magnetischen Antrieb in Rotation zu versetzen, wobei ein drehbar angeordneter Läufer mit einem Magneten in einem Trockenbereich angeordnet ist.

Die bekannten aktiven Antriebsvorrichtungen benötigen in der Regel elektrisch versorgte Komponenten, die in der Reinigungsmaschine flüssigkeitsabgedichtet untergebracht werden müssen.

Die EP2452606A1 offenbart eine Überwachungseinrichtung mit Rotationssensor für die Drehung der Wascharme, die ein Stoppen der Maschine bei fehlender Drehung eines oder mehrerer der Wascharme ermöglicht.

Es ist eine Aufgabe der Erfindung, die Nachteile des Stands der Technik zu überwinden und insbesondere eine Sprühvorrichtung, eine Reinigungsmaschine, einen Umrüstsatz und ein Verfahren bereitzustellen, mit welchen auf einfache Weise unabhängige Reinigungsparameter wählbar sind, und die eine ökonomischen und hygienischen Anforderungen genügende Reinigung ermöglichen.

Die Aufgabe wird gelöst durch die Merkmale der unabhängigen Ansprüche.

Eine Sprühvorrichtung für eine Reinigungsmaschine zum Reinigen von medizinischen, pharmazeutischen und/oder Labor-Utensilien umfasst mindestens ein Wascharm, der drehbar auf einer Achse angeordnet ist. Aus einer Reinigungsfluidzuleitung, die in der Regel innerhalb der Achse verläuft, ist der Wascharm mit Reinigungsfluid speisbar.

Unter einem "Wascharm" im Sinne dieser Erfindung ist eine Vorrichtung der Sprühvorrichtung und der Reinigungsmaschine zu verstehen, mit der Reinigungsfluide auf zu reinigendes Spülgut, insbesondere medizinischen, pharmazeutischen und/oder Labor-Utensilien, abgegeben werden können.

Unter einem Fluid wird eine Flüssigkeit und/oder ein Gas verstanden.

Bei den Reinigungsfluiden kann es sich beispielsweise um Wasser, mit oder im Wesentlichen ohne Zusätze, oder um ein Spülmedium unterschiedlicher Art handeln. Auch andere fluide Medien sind denkbar, zum Beispiel Druckluft. Bei dem Reinigungsfluid handelt es sich insbesondere um Waschflüssigkeit, Spülflüssigkeit und/oder Trocknungsluft. Das Reinigungsfluid kann weiterhin Desinfektionsmittel umfassen

Ein Wascharm kann bevorzugt mit zwei Flügeln oder Blättern ausgebildet sein. Es ist jedoch auch möglich, dass der Wascharm mehrere Flügel beziehungsweise Blätter aufweist, insbesondere kann ein Drei-Blatt-Wascharm vorgesehen sein und/oder ein Wascharm mit sternförmiger Gestalt.

Das Innenvolumen des Wascharms kann über eine Drehkupplung mit der Reinigungsfluidzuleitung verbunden sein.

Der Wascharm ist mit Austrittsöffnungen versehen, aus denen Reinigungsfluid-Strahlen auf die Utensilien im Waschraum lenkbar sind. Die Utensilien befinden sich dabei bevorzugt auf einem Aufnahmewagen.

Die Sprühvorrichtung weist eine Antriebsvorrichtung zum aktiven Antreiben des Wascharms auf.

Die Antriebsvorrichtung umfasst eine Turbine, die mit dem Wascharm in einer Wirkverbindung steht, derart, dass eine Drehung der Turbine zu einer Drehung des Wascharms führt.

Die Turbine umfasst Turbinenblätter, bevorzugt Schaufelblätter, die auf einer Nabe angeordnet sind.

Die Antriebsvorrichtung weist ausserdem mindestens eine von der Reinigungsfluidzuleitung separate Antriebsfluidleitung auf. Die Turbine ist von einem aus der separaten Antriebsfluidleitung ausströmenden Antriebsfluid antreibbar.

Die Rotation wird somit durch das Ausströmen des Antriebsfluids bewirkt und ist damit unabhängig von der Durchflussmenge des Reinigungsfluids. Das Drehen und die Menge des Reinigungsfluids können separat gesteuert werden. Die Austrittsöffnungen im Wascharm können unabhängig von der Drehrichtung angeordnet werden. Sie können optimal auf die Utensilien gerichtet werden. Die Austrittsöffnungen können im Wascharm gegenüberliegend angeordnet werden, sodass eine Scherenreinigung möglich ist.

Ein Benutzer kann je nach Beschickung und Reinigungsanforderung festlegen, wie schnell der Wascharm drehen soll und wieviel Reinigungsfluid ausströmen soll.

Bei dem Antriebsfluid kann es sich um eine Flüssigkeit und/oder ein Gas handeln. Bevorzugt wird als Antriebsfluid das Reinigungsfluid verwendet. Dieses kann zusammen mit dem Reinigungsfluid zusammen an den Waschraum herangeführt werden. Das Antriebsfluid kann mit dem Reinigungsfluid im Waschraum gesammelt und aus dem Waschraum herausgeführt werden.

Alternativ kann als Antriebsfluid Druckluft verwendet werden. Die separate Antriebsfluidleitung ist dann als Druckluftleitung ausgebildet.

Eine elektrische Versorgung der Antriebsvorrichtung ist nicht notwendig.

Pro Wascharm kann eine Turbine vorgesehen sein.

Die Antriebsfluidleitung kann zumindest teilweise quer zur Achse geführt sein.

Bevorzugt ist zumindest ein Teil der separaten Antriebsfluidleitung in der Achse und/oder parallel zu der Achse angeordnet. Dies ermöglicht einen platzsparenden Aufbau.

Die Turbine kann so angeordnet sein, dass die Drehachse der Turbinennabe quer, zum Beispiel senkrecht, zur Drehachse des Wascharms verläuft.

Bevorzugt ist die Drehachse der Turbine parallel zur Drehachse des Wascharms ausgerichtet.

Die Drehachse der der Turbine kann mit der Drehachse des Wascharms zusammenfallen. Die Turbine kann beispielsweise fest mit dem Wascharm verbunden sein. Die Drehung der Turbine wird dann 1:1 auf den Wascharm übertragen.

Die Turbine kann innerhalb des Wascharms angeordnet sein. bevorzugt weist die Turbine in axialer Richtung einen Abstand von dem Wascharm auf. Bei Wascharmen, die um eine vertikal verlaufende Drehachse drehen, ist dies ein vertikaler Abstand. Die Turbine ist bevorzugt unterhalb des Wascharms angeordnet. Sie kann auch ober halb des Wascharms angeordnet sein.

Bei um eine horizontal verlaufende Drehachse drehenden Wascharmen ist dies ein lateraler Abstand.

Die separate Antriebsfluidleitung besitzt mindestens eine Ausströmöffnung, die so angeordnet ist, dass aus der Ausströmöffnung strömendes Antriebsfluid auf die Turbine trifft.

Die Ausströmöffnung kann so angeordnet sein, dass der ausströmende Strahl nicht senkrecht zur Drehachse der Turbine verläuft. Die Ausströmöffnung ist aber bevorzugt auf derselben axialen Höhe wie die Turbine angeordnet, so dass der ausströmende Strahl einen möglichst kurzen Weg bis zum Turbinenblatt aufweist.

Bevorzugt weist die separate Antriebsfluidleitung eine Ausströmöffnung mit einer Düse auf, die auf die Turbine, quer zu den Turbinenblättern, gerichtet ist.

Die separate Antriebsfluidleitung kann auch zwei, bevorzugt verschliessbare, Ausströmdüsen aufweisen, wobei eine Düse auf eine Seite der Turbine und eine zweite Düse auf eine andere Seite der gerichtet ist, sodass aus einer Düse eine Vorderseite der Turbinenblätter, aus der anderen Düse eine Rückseite der Turbinenblätter angestrahlt wird. Je nachdem, welche Düse geöffnet ist, dreht sich die Turbine in die eine oder andere Richtung. Der Benutzer kann somit auch die Drehrichtung der Turbine wählen.

Es kann auch pro Turbine eine erste, bevorzugt verschliessbare, separate Antriebsfluidleitung mit einer ersten Düse und eine zweite, bevorzugt verschliessbare, separate Antriebsfluidleitung mit einer zweiten Düse, die in eine andere Richtung als die erste Düse gerichtet ist, vorgesehen sein.

Die Turbine kann direkt mit dem Wascharm verbunden sein. Zum Antrieb der Turbine muss in dem Fall in der Antriebsfluidleitung ein relativ grosser Druck zur Verfügung gestellt werden, der über eine entsprechende Pumpe erzeugt werden kann.

Die Sprühvorrichtung kann alternativ eine Getriebebox zur Drehmomentübertragung von der Turbine auf den Wascharm umfassen.

Die Drehung der Turbine kann somit auch für Turbinen mit kleinerem Durchmesser oder bei einem geringeren Druck des Antriebsfluids effektiv auf den Wascharm übertragen werden.

Die Getriebebox kann ein Stirnrad und/oder ein Planetengetriebe aufweisen. Es kann alternativ eine Kette, eine Riemen oder ein magnetisches Übertragungsmittel vorgesehen sein.

Bevorzugt wird als Antriebsfluid das gleiche Reinigungsfluid verwendet, welches auch aus dem Wascharm strömen soll.

Die Sprühvorrichtung kann mindestens eine Fluidweiche umfassen, sodass die Reinigungsfluidzuleitung und die separate Antriebsfluidleitung aus derselben Zufuhrleitung für Reinigungsfluid gespeist werden können.

Es kann ein Reinigungsfluidkreislauf vorgesehen sein, der einen Vorratsbehälter, eine Pumpe und eine Sammelleitung aus dem Waschraum heraus umfasst. Die Reinigungsfluidzuleitung und die separate Antriebsfluidleitung können im Reinigungsfluidkreislauf fluidtechnisch parallel geschaltet sein.

Die Sprühvorrichtung kann mindestens eine Vorrichtung zum Einstellen von einem Druck in der separaten Antriebsfluidleitung und/oder einer Durchflussmenge durch die separaten Antriebsfluidleitung umfassen. Insbesondere können ein Drosselventil und/oder eine Pumpe in der separaten Antriebsfluidleitung vorgesehen sein.

Die Vorrichtung zum Einstellen von Druck und/oder Durchflussmenge kann stromabwärts von einer wie oben beschriebenen Fluidweiche angeordnet sein.

Die Aufgabe wird ausserdem gelöst durch eine Reinigungsmaschine zum Reinigen von medizinischen, pharmazeutischen und/oder Labor-Utensilien mit einem Waschraum und einer Sprühvorrichtung wie oben beschrieben.

Der mindestens eine Wascharm kann an einem Waschgut-Aufnahmewagen angeordnet sein, der in den Waschraum einsetzbar ist. Insbesondere können mehrere Wascharme auf einzelnen übereinander angeordneten Ebenen eines Waschgut-Aufnahmewagens angeordnet sein. Alternativ oder zusätzlich können im Waschraum montierte Wascharme einzelnen Ebenen eines Aufnahmewagens zugeordnet sein.

Die Reinigungsmaschine kann eine Kontrolleinheit umfassen, über welche die Drehzahl des mindestens einen Wascharms einstellbar ist. Mit der Kontrolleinheit kann der Durchsatz und/oder der Druck in der separaten Antriebsfluidleitung gesteuert werden. Es kann beispielweise die Pumpenleistung verändert werden, die Stellung eines Ventils in der separaten Antriebsfluidleitung verändert werden und/oder mehr oder weniger Reinigungsfluid, insbesondere Druckluft, zur Verfügung gestellt werden.

Mit der Kontrolleinheit kann überdies einstellbar sein, wieviel Reinigungsfluid durch die Austrittsöffnungen des Wascharms austritt.

Die Reinigungsmaschine kann an ein Druckluftnetz anschliessbar sein und/oder einen Druckluftbehälter umfassen, insbesondere, wenn Druckluft als Antriebsfluid verwendet werden soll.

Die Reinigungsmaschine kann an ein Wassernetz anschliessbar sein und/oder an einen Vorratsbehälter für Reinigungsfluid aufweisen.

Die erfindungsgemässe Lösung kann in unterschiedlichen Reinigungsanlagen eingesetzt werden. Kleine Reinigungsanlagen benötigen deutlich weniger Wasser und einen geringeren Fluiddruck als grössere Reinigungsanlagen, sowohl für die Reinigung als auch für den Antrieb des Wascharms.

Die Reinigungsmaschine kann einen Rotationssensor umfassen, mit dem festgestellt wird, ob der Wascharm sich dreht und insbesondere, wie schnell und/oder in welche Richtung er sich dreht. Bevorzugt ist sine Rotationssensor vorgesehen, wie er in EP2452606A1 offenbart ist.

Die Reinigungsmaschine kann eine Kontrolleinheit aufweisen, die so ausgelegt sein kann, dass die Einstellung der Drehzahl des mindestens einen Wascharms auf Basis von Messwerten des Rotationssensors erfolgt.

Es kann mittels der Kontrolleinheit eine Drehzahl und gegebenenfalls Drehrichtung eingegeben werden. Der Sensor kann die tatsächliche Drehzahl, und gegebenenfalls die Drehrichtung, messen. Die Kontrolleinheit kann den Druck und/oder den Durchfluss durch die separate Antriebsfluidleitung verändern, wenn und solange die gemessene Drehzahl, und gegebenenfalls Drehrichtung, nicht mit der vorgewählten Drehzahl, und gegebenenfalls Drehrichtung, übereinstimmen. Eine Übereinstimmung liegt vor, wenn die Abweichung zwischen voreingestellter Sollgrösse und Messgrösse kleiner als ein vorgewählter Toleranzbereich ist.

Die Schrittgrössen für die Druck- und/oder Durchflussveränderung sowie der Toleranzbereich können in der Kontrolleinheit gewählt und eingestellt werden.

Die Kontrolleinheit kann eine Bedienerschnittstelle umfassen.

Die Aufgabe wird ausserdem gelöst durch eine Umrüstvorrichtung zum Umrüsten einer hydraulischen Sprühvorrichtung zu einer Sprühvorrichtung wie oben beschrieben, umfassend mindestens eine separate Antriebsfluidleitung und mindestens eine Turbine. Zu der Umrüstvorrichtung können ausserdem eine Fluidweiche und/oder eine Getriebebox gehören.

Die Umrüstvorrichtung kann in eine Reinigungsmaschine montiert werden.

Die Aufgabe wird ausserdem gelöst durch ein Verfahren zum Reinigen von medizinischen, pharmazeutischen und/oder Labor-Utensilien, insbesondere in einer Reinigungsmaschine wie oben beschrieben.

Mindestens ein Wascharm rotiert auf einer Achse. Dem Wascharm wird über eine Reinigungsfluidzuleitung, die bevorzugt in der Achse verläuft, Reinigungsfluid zugeführt. Das Reinigungsfluid wird aus Austrittsöffnungen des Wascharms auf die, bevorzugt auf einem Aufnahmewagen befindlichen, Utensilien gelenkt.

Der Wascharm wird aktiv angetrieben. Dazu strömt aus mindestens einer Ausströmöffnung einer von der Reinigungsfluidzuleitung separaten Antriebsfluidleitung Antriebsfluid, insbesondere Reinigungsfluid, aus. Das ausströmende Antriebsfluid treibt eine Turbine an, die mit dem Wascharm in einer Wirkverbindung steht, wobei eine Drehung der Turbine zu einer Drehung des Wascharms führt.

Die Reinigungsfluidzuleitung und die separate Antriebsfluidleitung werden bevorzugt aus einer gemeinsamen Zufuhrleitung mit Reinigungsfluid gespeist.

Über eine Kontrolleinheit kann eingestellt werden, wie gross die Durchflussrate des Antriebsfluid aus der mindestens einen Ausströmöffnung ist, wobei insbesondere ein Ventil in der Antriebsfluidleitung verstellt wird. Mit der Kontrolleinheit kann somit eingestellt werden, wie schnell der Wascharm dreht.

Die Erfindung wird im Folgenden anhand von in der Zeichnung dargestellten Ausführungsbeispielen noch näher erläutert.

In den Zeichnungen zeigen:
- Figur 1: eine schematische Vorderansicht einer Reinigungsmaschine;
- Figur 2: eine Schnittansicht eines ersten Beispiels für eine Sprühvorrichtung;
- Figur 3: eine perspektivische Ansicht eines zweiten Beispiels für eine Sprühvorrichtung.

Figur 1 zeigt eine schematische Vorderansicht einer Reinigungsmaschine 1. Die Reinigungsmaschine 1 umfasst einen Waschraum 19, in dem eine Sprühvorrichtung 2 angebracht ist.

Mit der Sprühvorrichtung 2 wird Reinigungsfluid auf Utensilien 8 gesprüht, die auf einem Aufnahmewagen 7 angeordnet sind.

Die Sprühvorrichtung 2 umfasst einen im Waschraum 19 angeordneten Wascharm 3, der um eine Drehachse A drehbar auf einer Achse 4 angeordnet ist. Ein weiterer Wascharm 3a ist an dem Waschgut-Aufnahmewagen 7 angeordnet, der in den Waschraum 19 einsetzbar ist.

Die Sprühvorrichtung 2 umfasst eine Antriebsvorrichtung 9 zum aktiven Antreiben des Wascharms 3. Der am Waschgut-Aufnahmewagen 7 angeordnete Wascharm 3a ist ebenfalls mit einer nicht explizit dargestellten Antriebsvorrichtung 9 ausgestattet.

Die Reinigungsmaschine 2 umfasst einen Rotationssensor 21. Die Messwerte werden an eine Kontrolleinheit 20 geleitet.

Mit der Kontrolleinheit 20 ist die Antriebsvorrichtung 9 und damit die Drehzahl des Wascharms 3 einstellbar.

Misst der Rotationssensor 21 nicht die gewünschte Drehzahl, wo stellt die Kontrolleinheit 20 die Antriebsvorrichtung 9 nach, bis die gewünschte Drehzahl erreicht ist. Dazu kann die Kontrolleinheit 20 ein Drosselventil 18 (siehe Figur 2) der Antriebsvorrichtung 9 verstellen.

Figur 2 zeigt eine Schnittansicht eines ersten Beispiels für eine Sprühvorrichtung 2 mit Wascharm 3 und Antriebsvorrichtung 9.

Über eine Reinigungsfluidzuleitung 5 in der Achse 4 kann Reinigungsfluid zum Wascharm 3 gebracht werden. Das Reinigungsfluid wird aus den Austrittsöffnungen 6 im Wascharm 3 abgegeben.

Die Antriebsvorrichtung 9 umfasst eine Turbine 11, die den Wascharm 3 über eine Getriebebox 15 antreibt. Eine Drehung der Turbine 11 führt zu einer Drehung des Wascharms 3.

Durch eine von der Reinigungsfluidzuleitung 5 separate Antriebsfluidleitung 10, die in diesem Fall ebenfalls in der Achse 4 verläuft, wird Antriebsfluid zu einer Ausströmöffnung 13 gebracht. Von hier aus strömt das Antriebsfluid auf die Turbine 11 und versetzt diese in Drehung.

Die Drehachsen T durch den Schaft 14 der Turbine 11 und die Drehachse A des Wascharms 3 sind parallel zueinander angeordnet und weisen einen Abstand 22 auf.

Die Turbine 11 ist unterhalb des Wascharmes 3 angeordnet und besitzt in Richtung der Drehachsen einen Abstand 12 vom Wascharm 3.

Bei dem Antriebsfluid handelt es sich hier um einen Reinigungsflüssigkeit, die über eine Zufuhrleitung 17 herangebracht wird. In einer Fluidweiche 16 wird der Zustrom aufgeteilt, wobei eine Teil der Reinigungsflüssigkeit in die Reinigungsfluidzuleitung 5 strömt, und eine Teil der Reinigungsflüssigkeit in die Antriebsfluidleitung 10. Stromabwärts von der Fluidweiche 16 ist eine Drosselventil 18 vorgesehen, mit dem die Durchströmmenge des Antriebsfluids eingestellt werden kann. Das Ventil 18 wird von der Kontrolleinheit 20 gesteuert.

Figur 3 zeigt eine perspektivische Ansicht eines zweiten Beispiels für eine Sprühvorrichtung 2.

In diesem Fall verlaufen zwei Antriebsfluidleitungen 10, 10a parallel, aber ausserhalb von der Achse 4. Jede der Antriebsfluidleitungen 10 weist zwei Ausströmöffnungen 13 auf.

Strömt Antriebsfluid durch die erste Antriebsfluidleitung 10, so dreht die Turbine 11 in eine erste Drehrichtung D, strömt Antriebsfluid durch die zweite Antriebsfluidleitung 10a, so dreht die Turbine 11 anders herum.

Die Drehung der Turbine 11 wird über eine Getriebebox 15 auf den Wascharm 3 übertragen.

## Patentansprüche

1. Sprühvorrichtung (2) für eine Reinigungsmaschine (1) zum Reinigen von medizinischen, pharmazeutischen und/oder Labor-Utensilien (8),
wobei mindestens ein Wascharm (3, 3a) drehbar auf einer Achse (4) angeordnet ist und aus einer Reinigungsfluidzuleitung (5), die bevorzugt in der Achse (4) angeordnet ist, mit Reinigungsfluid speisbar ist, wobei der Wascharm (3, 3a) mit Austrittsöffnungen (6) versehen ist, aus denen Reinigungsfluid-Strahlen auf die, bevorzugt auf einem Aufnahmewagen (7) befindlichen, Utensilien (8) lenkbar sind,
die Sprühvorrichtung (2) eine Antriebsvorrichtung (9) zum aktiven Antreiben des Wascharms (3, 3a) aufweist,
**dadurch gekennzeichnet, dass**
die Antriebsvorrichtung (9) eine Turbine (11) umfasst, die mit dem Wascharm (3, 3a) in einer Wirkverbindung steht,
derart, dass eine Drehung der Turbine (11) zu einer Drehung des Wascharms(3, 3a) führt,
die Antriebsvorrichtung (9) ausserdem eine von der Reinigungsfluidzuleitung (5) separate Antriebsfluidleitung (10, 10a) aufweist und die Turbine (11) von einem aus der separaten Antriebsfluidleitung (10, 10a) ausströmendes Antriebsfluid antreibbar ist.

2. Sprühvorrichtung (2) nach Anspruch 1, wobei zumindest ein Teil der separaten Antriebsfluidleitung (10, 10a) in der Achse (4) und/oder parallel zu der Achse (4) angeordnet ist.

3. Sprühvorrichtung (2) nach Anspruch 1 oder 2, wobei die Drehachse (T) der Turbine (11) parallel zu der Drehachse (A) des Wascharms ausgerichtet ist, und die Drehachse (T) der Turbine (11) insbesondere einen Abstand (22) von der Drehachse (A) des Wascharms (3, 3a) aufweist.

4. Sprühvorrichtung (2) nach Anspruch 3, wobei die Turbine (11) in axialer Richtung einen Abstand (12) von dem Wascharm (3, 3a) aufweist.

5. Sprühvorrichtung (2) nach einem der vorhergehenden Ansprüche, wobei die separate Antriebsfluidleitung (10, 10a) mindestens eine Ausströmöffnung (13) besitzt, die so angeordnet ist, dass aus der Ausströmöffnung (13) strömendes Antriebsfluid auf die Turbine (11) trifft, die Ausströmöffnung (13) bevorzugt auf derselben axialen Höhe wie die Turbine (11) angeordnet ist.

6. Sprühvorrichtung (2) nach einem der vorhergehenden Ansprüche, wobei die Sprühvorrichtung (2) eine Getriebebox (15) zur Drehmomentübertragung von der Turbine (11) auf den Wascharm (3, 3a) umfasst.

7. Sprühvorrichtung (2) nach Anspruch 6, wobei die Getriebebox (15) ein Stirnrad und/oder ein Planetengetriebe aufweist.

8. Sprühvorrichtung (2) nach einem der vorhergehenden Ansprüche, wobei die Sprühvorrichtung (2) mindestens eine Fluidweiche (16) umfasst, sodass die Reinigungsfluidzuleitung (5) und die separate Antriebsfluidleitung (10, 10a) aus derselben Zufuhrleitung (17) für Reinigungsfluid speisbar sind.

9. Sprühvorrichtung (2) nach einem der vorhergehenden Ansprüche, wobei die Sprühvorrichtung (2) mindestens eine Vorrichtung (18) zum Einstellen von Druck und/oder Durchflussmenge in der separaten Fluidleitung umfasst, insbesondere ein Drosselventil (18) und/oder eine Pumpe.

10. Reinigungsmaschine (2) zum Reinigen von medizinischen, pharmazeutischen und/oder Labor-Utensilien mit einem Waschraum (19) und einer Sprühvorrichtung (2) nach einem der vorhergehenden Ansprüche.

11. Reinigungsmaschine (2) nach Anspruch 10, wobei mindestens ein Wascharm (3, 3a) an einem Waschgut-Aufnahmewagen (7) angeordnet ist, der in den Waschraum (19) einsetzbar ist, insbesondere mehrere Wascharme (3, 3a) auf einzelnen übereinander angeordneten Ebenen (...) des Waschgut-Aufnahmewagens (7) angeordnet sind

12. Reinigungsmaschine (2) nach Anspruch 10 oder 11, wobei die Reinigungsmaschine (2) eine Kontrolleinheit (20) umfasst, über welche die Drehzahl des mindestens einen Wascharms (3, 3a) einstellbar ist (Durchsatz, Druck in separate Antriebsfluidleitung).

13. Reinigungsmaschine (2) nach einem der Ansprüche 10 bis 12, wobei die Reinigungsmaschine (2) einen Rotationssensor (21) umfasst.

14. Reinigungsmaschine (2) nach den Ansprüchen 12 und 13, wobei die Kontrolleinheit (20) so ausgelegt ist, dass Einstellung der Drehzahl des mindestens einen Wascharms (3, 3a) auf Basis von Messwerten des Rotationssensors (21) erfolgt.

15. Umrüstvorrichtung zum Umrüsten einer hydraulischen Sprühvorrichtung zu einer Sprühvorrichtung (2) gemäss einem der Ansprüche 1-9, umfassend eine separate Antriebsfluidleitung (10, 10a) und eine Turbine (11), sowie insbesondere eine Fluidweiche (16) und weiter insbesondere eine Getriebebox (15).

16. Verfahren zum Reinigen von medizinischen, pharmazeutischen und/oder Labor-Utensilien (8), insbesondere in einer Reinigungsmaschine (2) gemäss einem der Ansprüche 10-14,
wobei mindestens ein Wascharm (3, 3a) auf einer Achse (4) rotiert, dem Wascharm (3, 3a) über eine Reinigungsfluidzuleitung (5) in der Achse (4) zugeführt wird und
das Reinigungsfluid, aus Austrittsöffnungen (6) des Wacharms (3, 3a) auf die, bevorzugt auf einem Aufnahmewagen (7) befindlichen, Utensilien (8) gelenkt wird,
wobei der Wascharms (3, 3a) aktiv angetrieben wird, **dadurch gekennzeichnet, dass**
aus mindestens einer Ausströmöffnung (13) einer von der Reinigungsfluidzuleitung (5) separaten Antriebsfluidleitung (10, 10a) Antriebsfluid, insbesondere Reinigungsfluid, ausströmt und
eine Turbine (11) antreibt, die mit dem Wascharm (3, 3a) in einer Wirkverbindung steht, wobei eine Drehung der Turbine (11) zu einer Drehung des Wascharms(3, 3a) führt.

17. Verfahren gemäss Anspruch 16, wobei die Reinigungsfluidzuleitung (5) und die separate Antriebsfluidleitung (10, 10a) aus einer gemeinsamen Zufuhrleitung (17) mit Reinigungsfluid gespeist werden.

18. Verfahren gemäss Anspruch 16 oder 17, wobei über eine Kontrolleinheit (20) eingestellt wird, wie gross die Durchflussrate des Antriebsfluid aus der mindestens einen Ausströmöffnung (13) ist, insbesondere ein Ventil (18) in der Antriebsfluidleitung (10, 10a) verstellt wird.
